# EUROPÄISCHE PATENTSCHRIFT

(11) **EP 0 268 151 B1**
(45) Veröffentlichungstag und Bekanntmachung des Hinweises auf die Patenterteilung: **03.06.1992**
(21) Anmeldenummer: 87116274.9
(22) Anmeldetag: 05.11.1987
(51) Int. Cl.: B65B 51/14

(54) **Verfahren und Vorrichtung zum Siegeln von Faltlappen einer Packung**
Method and device for sealing the folding flaps of a package
Procédé et dispositif de scellage des rabats de pliage d'un emballage

(30) Priorität: 12.11.1986 DE 3638627
(43) Veröffentlichungstag der Anmeldung: 25.05.1988
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- DE-B- 1 136 265
- FR-A- 1 489 608
- GB-A- 1 154 629
- GB-A- 2 045 678
- US-A- 4 671 045

## Beschreibung

Die Erfindung betrifft ein Verfahren zum Siegeln von Faltlappen jeweils in einen siegelbaren Zuschnitt eingehüllter Packungen, insbesondere Zigaretten-Packungen, mit Hilfe von beheizten Siegelorganen, die während einer den Siegeltakt bestimmenden Stillstandphase der taktweise längs einer Packungsbahn in Dichtfolge geförderten Packungen im Bereich der Faltlappen an diese andrückbar sind, wobei während des Transports der Packungen die Wärme in den Siegelorganen aufrechterhalten wird. Weiterhin betrifft die Erfindung eine Vorrichtung gemäß dem Oberbegriff des unabhängigen Anspruchs 6.

Bei der Siegelung der faltlappen von Verpackungs-Zuschnitten, also bei der Verbindung derartiger Faltlappen miteinander durch thermische Verschweißung, besteht bei schnelllaufenden Verpackungsmaschinen das Problem darin, innerhalb der zur Verfügung stehenden, äußerst knappen Siegelzeiten (Siegeltakt) die Verschweißung der Faltlappen so auszuführen, daß diese möglichst präzise und dicht miteinander verbunden sind, das Verpackungsmaterial und die Packung selbst aber nicht beeinträchtigt werden. Bei Verpackungsmaschinen für Zigaretten-Packungen sind die Taktzeiten extrem kurz. Die Siegelung der Außenumhüllung aus Kunststoff-Folien (Polyethylen etc.) muß präzise innerhalb kürzester Zeit ausgeführt werden. Die vorliegende Erfindung befaßt sich vorrangig mit der Fertigstellung und Siegelung derartiger Außenumhüllungen von Zigaretten-Packungen.

Aus der DE-B-11 36 265 ist es grundsätzlich bekannt, Faltlappen von Packungen durch bewegbare Siegelorgane unter Aufwendung von Wärme und Druck miteinander zu verbinden. Während einer Stillstandsphase werden Wärme und Druck auf die Siegelflächen übertragen. Danach, das heißt während des Transports der Packungen, sind die Siegelorgane jedoch so weit zurückgezogen, daß die Packungen gegenüber den Siegelorganen reibungslos bewegt werden. Eine Übertragung von Wärme und Druck kann dabei nicht stattfinden.

Die der Erfindung zugrundeliegende Aufgabe besteht nun darin, die Siegelung von Faltlappen innerhalb kürzester Siegeltaktzeiten präzise und schonend durchzuführen mit einer erhöhten Dichtigkeit der Siegelung. Zur Lösung dieser Aufgabe ist das erfindungsgemäße Verfahren dadurch gekennzeichnet, daß die Siegelorgane zwischen den Siegeltakten in einer Glättstellung mit vermindertem Druck an den Packungen im Bereich der Faltlappen anliegen, derart, daß die Faltlappen ohne Veränderung der Relativstellung während des Transports an den Siegelorganen entlanggleiten.

Während bisher die Siegelorgane, insbesondere Siegelbacken nach der Ausführung eines Siegeltaktes einen größeren Hub ausführen, um einen deutlichen Abstand von den gesiegelten Faltlappen zu erhalten (etwa 5 mm) wird erfindungsgemäß ein gewisser Kontakt der Siegelbacken bzw. von Siegelflächen derselben mit den Faltlappen auch in der Zeit zwischen den Siegeltakten aufrechterhalten, also auch während des Weitertransports der Pakkungen. Zu diesem Zweck führen die Siegelbacken bei der Erfindung nur sehr geringe Hübe aus, nämlich von etwa 1 mm. Dadurch ergibt sich nicht nur eine Zeitverkürzung bei der Betätigung der Siegelbacken, vielmehr gleiten die Packungen mit den gesiegelten Faltlappen während des Weitertransports unter leichter Berührung an den Siegelflächen der Siegelbacken entlang. Es findet dadurch eine Glättung und Nachsiegelung auch während der Weiterbewegung statt.

Dadurch ergibt sich einerseits eine äußerst präzise, glattflächige, faltenfreie Siegelung. Die Faltlappen sind weitgehend vollflächig miteinander verbunden, so daß die Dichtigkeit der Faltung beträchtlich erhöht ist. Auch können die maximale Siegeltemperatur und/oder der Siegeldruck während des Siegeltaktes reduziert werden, da insgesamt über einen längeren Zeitraum Siegeltemperatur und (leichter) Druck auf die Faltlappen übertragen werden. Der Hub der Siegelbacken berücksichtigt, daß die Packungen eine gewisse Formelastizität aufweisen, also während des Siegeltaktes geringfügig zusammengedrückt sind und sich bei der Entlastung ausdehnen.

Nach einem weiteren Vorschlag findet eine Vorsiegelung von zuerst gefalteten Faltlappen statt. Insbesondere wird ein innenliegender Längslappen durch Vorsiegeln angeheftet an ebenfalls bereits gefaltete, teilweise unter dem Längslappen liegende Zuschnitteile. Dadurch wird die zunächst instabile Faltung fixiert, so daß während des Weitertransports und der Fertigstellung der Faltungen keine Veränderung der Relativstellung eintreten kann.

Außenumhüllungen von Zigaretten-Packungen werden üblicherweise so gefaltet, daß im Bereich einer schmalen Seitenfläche eine Schlauchüberlappung gebildet ist. Die einander teilweise überdeckenden Sc hlauchlappen werden erfindungsgemäß im Bereich einer aufwärtsgerichteten Förderstrecke gesiegelt, und zwar durch ein mehreren übereinanderliegenden Packungen gemeinsames Siegelorgan, welches ebenfalls mit kurzem Hub (ca. 1 mm) den Seitenflächen der Packungen zustellbar ist. Auch hier kommt demnach eine glättende, nachsiegelnde Wirkung der Siegelbacke während des Transports der Packungen zur Wirkung.

Im Bereich einer horizontalen Packungsbahn werden Faltlappen im Bereich von seitlich gerichteten Stirnflächen der Zigaretten Packungen gefaltet. Zu beiden Seiten der Packungsbahn sind Siegelbacken angeordnet, die sich über eine Abmessung von mehreren in Förderrichtung nebeneinanderliegenden Packungen erstrecken, wobei vorzugsweise jeweils zwei Packungen übereinander angeordnet sind. Die Siegelbacken sind dabei mit angegrenzten Siegelerhöhungen versehen, die jeweils einer Stirnfläche einer Packung zugeordnet sind und bewirken, daß die Siegelfläche jeweils mit geringem Abstand vom Rand der Stirnfläche wirksam wird. Die formstabilen, weitgehend starren Kanten am Rand der Stirnflächen werden demnach nicht durch die Siegelorgane mit Druck beauflagt.

Um zu verhindern, daß die im Bereich mehrerer Flächen gesiegelten Packungen aneinanderhaften, sind erfindungsgemäß im Anschluß an die Siegelung der Faltlappen Maßnahmen vorgesehen, um die Packungen durch kurze Relativbewegung voneinander zu lösen, insbesondere durch kurzzeitige Verschiebung quer zur Förderrichtung.

Weitere Einzelheiten der Erfindung beziehen sich auf das Verfahren zur Siegelung von Faltlappen und auf die Vorrichtung zur Durchführung des Verfahrens. Ein Ausführungsbeispiel der Vorrichtung wird nachfolgend anhand der Zeichnungen näher erläutert.

Es zeigen:
- Fig. 1: eine Vorrichtung zum Siegeln der Außenumhüllung von (Zigaretten-)Packungen in schemati scher Seitenansicht,
- Fig. 2: eine Grundrißdarstellung zu Fig. 1,
- Fig. 3: einen Ausschnitt der Darstellung gemäß Fig. 1 in vergrößertem Maßstab,
- Fig. 4: einen Horizontalschnitt längs der Ebene IV - IV in Fig. 1,
- Fig. 5: eine Ansicht eines Teils der Vorrichtung in einer zu der Darstellung in Fig. 1 querliegenden Ebene,
- Fig. 6: eine Einzelheit der Grundrißdarstellung gemäß Fig. 2 in vergrößertem Maßstab,
- Fig. 7: einen weiteren Ausschnitt der Darstellung gemäß Fig. 2, ebenfalls in vergrößertem Maßstab,
- Fig. 8: einen Querschnitt im Bereich der Einzelheit gemäß Fig. 7,
- Fig. 9: die Einzelheit gemäß Fig. 8 bei veränderter Relativstellung.

Die nachfolgend beschriebene Vorrichtung dient zum (Fertig-) Falten und Siegeln von Packungen 10 für Zigaretten, dem bevorzugten Anwendungsbereich. Im einzelnen geht es um Packungen des Typs Klappschachtel (Hinge Lid). Diese verhältnismäßig formstabilen Packungen 10 sind mit einer Außenumhüllung aus einer siegelfähigen Folie (Polyäthylen-Folie) versehen. Faltlappen derselben werden durch Siegeln fixiert. Es geht nun darum, diese Haltlappen möglichst exakt und vor allem dicht miteinander zu verbinden.

Die Außenumhüllung der Packungen 10 ist bei dem vorliegenden Ausführungsbeispiel so gestaltet, daß - wie in der Verpackungstechnik bekannt - ein entsprechender Folien-Zuschnitt zunächst U-förmig um die Packung 10 herumgelegt wird, und zwar derart, daß im Bereich einer schmalen Seitenfläche 11 der Packung einander teilweise überdeckende Schlauchlappen (nicht gezeigt) entstehen. Diese sind über die volle Länge der Seitenfläche 11 durch Siegeln miteinander zu verbinden.

Andere Formen von Faltlappen entstehen im Bereich von (oberen und unteren) Stirnflächen 12 und 13 der Packun gen 10. Wie insbesondere aus Fig. 3 ersichtlich, sind die hier zunächst über die Packung 10 hinwegstehenden Teile der Außenumhüllung kuvertartig gefaltet, derart, daß (zuerst gefaltete) Seitenlappen 14 und 15 entstehen, die von den schmalen Seitenflächen 11 her gegen die Stirnfläche 12, 13 gefaltet werden. Auf diese werden nacheinander trapezförmige innere Längslappen 16 und äußere Längslappen 17 gefaltet, und zwar von Vorderseite und Rückseite der Packung 10 ausgehend. Die Seitenlappen 14, 15 sowie die einander teilweise überdeckenden Längslappen 16, 17 sind ebenfalls durch Siegeln miteinander zu verbinden.

Die Packungen 10 mit der bereits teilweise gefalteten Außenumhüllung werden auf einer unteren Förderbahn 18 der hier gezeigten Vorrichtung zugeführt. Auf einer Tragplatte 19 befinden sich seitliche Faltorgane, nämlich Faltdaumen 20 und Faltweichen 21, durch die zunächst die in Förderrichtung vorn liegenden Seitenlappen 14 und sodann die unteren, inneren Längslappen 16 gefaltet werden. Der in Förderrichtung rückwärtige Seitenlappen 15 ist bereits gefaltet, bevor die Packung 10 in den Bereich der Tragplatte 19 gelangt. Die geschilderten Faltorgane und der Ablauf der Faltungen sind ebenfalls in der Verpackungstechnik bekannt.

Die Packung 10 wird auf der Tragplatte 19 bis in den Bereich eines auf- und abbewegbaren Hochhebers 22 gefördert. Die exakte Position der Packungen 10 in Förderrichtung wird durch einen auf der Tragplatte 19 angeordneten Positionsanschlag 23 bestimmt.

Der Hochheber fördert die Packungen 10 einzeln und aufeinanderfolgend in einen aufrechten Förderturm 24. Für den Durchtritt des Hochhebers 22 durch die Tragplatte 19 hindurch kann diese im Bereich unterhalb des Förderturms 24 mit einer Ausnehmung versehen oder - wie bei dem vorliegenden Ausführungsbeispiel - insgesamt aus zwei seitlichen, mit Abstand voneinander angeordneten Tragschienen 25, 26 bestehen. Zwischen diesen kann der Hochheber 22 hindurch bewegt werden.

Der Förderturm 24 besteht aus zwei seitlichen, einander gegenüberliegenden Führungswänden 27, 28, die sich im Bereich der seitlich gerichteten Stirnflächen 12, 13 der Packungen 10 erstrecken. Die Führungswände 27, 28 bzw. deren Unterkante 29 haben zugleich die Funktion eines Faltorgans. Beim Eintritt einer Packung 10 in den Bereich der Führungswände 27, 28 werden die bis dahin noch quer abstehenden oberen bzw. äußeren Längslappen 17 gegen die Stirnflächen 12, 13 umgefaltet.

Als untere Tragorgane für die im Förderturm 24 übereinanderliegenden Packungen 10 sind Tragfinger 30, 31 vorgesehen, die von den Seiten der Führungswände 27, 28 her durch Querbewegung in den Bereich des Förderturms 24 einführbar sind, derart, daß die jeweils untere Packung 10 an den stirnseitigen Enden gehalten und getragen wird. Die in der Tragstellung horizontalen Tragfinger 30, 31 sind an U-förmigen Tragarmen 32 angebracht, die schwenkbar gelagert sind, derart, daß durch Schwenkbewegungen die Tragfinger 30, 31 in den Bereich des Förderturms 24 bewegt oder aus diesem Bereich zu rückgezogen werden können, letzteres für die Einführung einer nachfolgenden Packung 10. Bei diesem Vorgang werden die sich bereits im Förderturm 24 befindenden Pakkungen 10 um das Maß einer Packung 10 angehoben.

Am oberen Ende des Förderturms 24 gelangen die Packungen 10 in den Bereich einer horizontalen Packungsbahn 33. Diese besteht im wesentlichen aus einer unteren, mittigen Auflageschiene 34 mit geringerer Breite als die Abmessung der querliegenden Packungen 10. Diese werden auf der Auflageschiene 34 taktweise gleitend gefördert. In einem Teilbereich der Packungsbahn 33 sind feststehende Seitenwände 35, 36 angeordnet. Auch die Oberseite der paarweise übereinanderliegenden Packungen 10 wird geführt. Zwei im Abstand voneinander angeordnete aufrechte Führungsstege 37, 38 erstrecken sich benachbart zu den Stirnflächen 12, 13 der Packungen 10 an der Oberseite derselben in Förderrichtung. Dazwischen, etwa mittig, ist eine sich über einen längeren Bereich der Packungsbahn 33 erstreckende Bürste 39 als Gegengleitkörper für die obere Lage der Packungen 10 angeordnet. Dadurch ist auch die obere Seite der obenliegenden Packungen 10 - analog zu der mit ihrer Unterseite auf der Auflageschiene 34 aufliegenden unte ren Pakkungen 10 - während des Transports einer Reibbeanspruchung ausgesetzt.

Die paarweise übereinanderliegenden Packungen 10 werden im Bereich der Packungsbahn 33 durch einen in horizontaler Ebene hin- und herbewegbaren Schieber 40 weiterbewegt. Dieser erfaßt die beiden oberen Packungen 10 innerhalb des Förderturms 24 und bewegt sie in der gezeigten Förderrichtung auf der Packungsbahn 33 bzw. der Auflageschiene 34.

Die Faltlappen der Außenumhüllung, nämlich die an der Seitenfläche 11 gebildeten Schlauchlappen und die Falt lappen 14..17 im Bereich der Stirnflächen 12 und 13 werden nach ihrer Fertigstellung durch Siegeln, also durch Aufbringen von Wärme und Druck, miteinander verbunden.

Die Siegelung der Schlauchlappen an der Seitenfläche 11 erfolgt im Bereich des Förderturms 24. Quer zu den Führungswänden 27, 28, nämlich im Bereich der Seitenflächen 11, befindet sich ein Siegelorgan in Gestalt einer aufrechten Siegelbacke 41. Diese erstreckt sich über die volle Länge der Seitenflächen 11 und damit über die volle Breite des Förderturms 24 (Fig. 4) und über eine Höhe von mehreren - im vorliegenden Falle vier - Pakkungen 10 innerhalb des Förderturms 24. Die im wesentlichen plattenförmige Siegelbacke 41 ist mit (elektrischen) Heizpatronen 42 ausgerüstet. Über eine an der freien Rückseite angebrachte Betätigungsstange 43 kann die Siegelbacke 41 quer zu den Packungen 10 bzw. zu deren Seitenflächen 11 bewegt werden.

Die Siegelbacke 41 führt jeweils während der Stillstandsphasen der Packungen 10 im Förderturm 24 einen Siegeltakt aus, wird demnach (kurzzeitig) an die Seitenflächen 11 gedrückt. Die Aufwärtsbewegung der Pakkungen 10, also der Fördertakt, geht während einer zurückgezogenen, entlastenden Position der Siegelbacke 41 vonstatten. Diese ist jedoch während der Transportbewegung der Packungen 10 nur geringfügig von den Seitenflächen 11 abgehoben. Der (pulsierende) Hub der Siegelbacke 41 beträgt etwa 1 mm. Unter Berücksichtigung einer gewissen Verformbarkeit der Packungen 10 ergibt sich daraus, daß diese auch während der Förderbewegung, also bei zurückgezogener Siegelbacke 41, an dieser anliegen. Die Siegelbacke 41 glättet dadurch die Folie bzw. die Schlauchlappen und setzt auch die Siegelung fort.

Auf der zur Siegelbacke 41 gegenüberliegenden Seite befinden sich aufrechte, mit den Führungswänden 27, 28 verbundene, randseitige Haltestege 44 als weitere Begrenzung des Förderturms 24.

Die in den Bereich der (horizontalen) Packungsbahn 33 nacheinander eintreten Packungen 10 sind hinsichtlich ihrer Schlauchlappen fertig gesiegelt. Für die stirnseitigen Faltlappen 14..17 sind Siegelorgane im Bereich der Packungsbahn 33 zu beiden Seiten derselben angeordnet.

Jeweils eine Siegelbacke 45, 46 mit Heizpatronen 47 erstreckt sich als seitliche Begrenzung der Packungsbahn 33 über eine Länge von mehreren Packungen 10 in Förderrichtung - im vorliegenden Fall über drei Paare. Die Höhe der Siegelbacken 45, 46 entspricht der Höhe der beiden Packungen 10 übereinander. Die Siegelbacken 45, 46 erstrecken sich bis in den Bereich oberhalb des Förderturms 24, so daß die aufwärtsbewegten Packungen 10 beim Verlassen des Förderturms 24 unmittelbar zwischen die in diesem Bereich mit einer unteren Einlaufphase versehenen Siegelbacken 45 und 46 eintreten. Die Siegelung beginnt demnach bereits während der Aufwärtsbewegung.

In dem in Förderrichtung der Packungsbahn 33 anschließenden Bereich sind die Siegelbacken 45, 46 in besonderer Weise gestaltet, nämlich auf den den Packungen 10 (Stirnflächen 12, 13) zugekehrten Seiten mit Erhöhungen 48, 49 versehen, die die eigentlichen Siegelflächen 50 bilden. Die Erhöhungen 48, 49 bzw. deren Siegelfläche 50 haben eine geringere Abmessung (Breite und Höhe) als die Stirnflächen 12, 13 der Packungen 10. Dadurch wird erreicht, daß die Erhöhungen 48, 49 mit ihren Siegelflächen 50 nicht im Bereich der formstabilen Kanten der Packungen 10 anliegen. Die Erhöhungen 48, 49 sind ringsherum mit Fasen 51, 52 versehen. Die (aufrechte) Fase 52 an der Eintrittsseite der Packungen 10 in dem Bereich der Erhöhungen 48, 49 ist langgestreckt und schräg auslaufend gestaltet, damit ein störungsfreier Einlauf gewährleistet ist.

Die Siegelbacken 45, 46 werden ebenfalls taktweise gegen die zugeordneten (sechs) Packungen 10 unter Ausübung des erforderlichen Siegeldrucks bewegt. Dieser Siegeltakt findet während der Stillstandsphase der Pakkungen 10 statt. Für den Weitertransport derselben werden die Siegelbacken 45, 46 von den Stirnflächen 12, 13 geringfügig abgehoben (Hub etwa 1 mm). Dadurch wird erreicht, daß die Packungen 10 zwar störungsfrei weiterbewegt werden können, deren Stirnflächen 12, 13 bzw. deren Faltlappen 14..17 aber weiterhin gleitend an den Siegelflächen 50 anliegen. Es wird deshalb auch während der Förderung Wärme und (geringerer) Druck übertragen, der eine glättende Wirkung auf die Faltlappen ausübt.

An den Siegelbacken sind im vorliegenden Falle Betätigungsstangen 53 angebracht, die durch ein geeignetes Betätigungsorgan (Druckmittelzylinder) beaufschlagt werden.

Die aus den Bereich der Siegelbacken 45, 46 austretenden gesiegelten Packungen 10 durchlaufen im Bereich der Packungsbahn 33 einen Abschnitt der Kühlung und Stabilisierung der Siegelung. Hier werden die Packungen 10 durch die feststehenden Seitenwände 35, 36 der Pakkungsbahn 33 seitlich geführt. Im Anschluß an diese folgt eine Station, in der die Packungen während des Stillstands durch quergerichtete Relativbewegung voneinander gelöst werden, sofern aufgrund der Siegelungen Verklebungen benachbarter Packungen miteinander entstanden sind. Es werden sowohl die beiden übereinanderliegenden Packungen relativ zueinander verschoben als auch benachbarte Paare von Packungen.

Zu diesem Zweck sind seitlich neben der Packungsbahn 33 besonders geformte, quer zur Förderrichtung bewegbare Verschiebeplatten 55 und 56 angeordnet. Diese kommen an den Stirnflächen 12 und 13 von jeweils zwei aufeinanderfolgenden Paaren von Packungen 10 während der Stillstandsphase zur Anlage. Die Verschiebeplatten 55, 56 sind zu diesem Zweck über Stößel 57 hin und her bewegbar.

Den Packungen 10 zugekehrte Druckflächen sind in besonderer Weise gestaltet. Die eine Verschiebeplatte 55 ist in dem in Förderrichtung rückwärtigen Bereich mit einem absatzförmigen Doppelvorsprung 58 und in Förderrichtung daran anschließend mit einem Rücksprung 59 versehen. Der Doppelvorsprung 58 bildet auch in der Höhe einen Versatz 60, so daß zwei Druckflächen 61, 62 in diesem Bereich versetzt zueinander angeordnet sind, von denen jede einer der übereinanderliegenden Packungen 10 zugeordnet ist (Fig. 8 und 9).

Die Verschiebeplatte 56 auf der gegenüberliegenden Seite der Packungsbahn 33 ist korrespondierend ausgebildet. Im Bereich des Doppelvorsprungs 58 der Verschiebeplatte 55 ist demnach die Verschiebeplatte 56 mit einem Doppelrücksprung 54 versehen, der ebenfalls zwei Druckflächen 63 und 64 aufweist, die durch einen Versatz 65 voneinander getrennt sind. Dieser ist gegensinnig zum Versatz 60 ausgebildet, so daß die Druckfläche 61 vorspringend, die gegenüberliegende Druckfläche 63 hingegen in einer zurückgesetzten Ebene angeordnet ist. Die Druckfläche 62 hingegen ist zurückgesetzt, während korrespondierend die Druckfläche 64 vorspringt. Durch diese Ausgestaltung der Verschiebeplatten 55, 56 im Bereich einer in Förderrichtung rückwärtigen Gruppe von (zwei) Packungen wird eine Relativverschiebung dieser übereinanderliegenden Packungen bei Beaufschlagung durch die Verschiebeplatten 55, 56 bewirkt (Fig. 8).

Ein in Förderrichtung nachfolgender Bereich der Verschiebeplatten 55, 56 hat ausrichtende Funktion für die im vorangehenden Arbeitstakt gegeneinander verschobenen Packungen. Zu diesem Zweck ist die Verschiebeplatte 55 in diesem Bereich mit einem Rücksprung 59 versehen, der über die volle Höhe (zwei Packungen) glattflächig bzw. absatzfrei ausgebildet ist, jedoch sowohl gegenüber der Druckfläche 61 als gegenüber der Druckfläche 62 zurückgesetzt ist. Auf der gegenüberliegenden Seite ist die Verschiebeplatte 56 mit einem Vorsprung 66 versehen, der ebenfalls glattflächig bzw. absatzfrei ausgebildet ist.

Die einzelnen Flächen der verschiedenen Bereiche der Verschiebeplatten 55, 56 sind in ihrer Lage so aufeinander abgestimmt, daß während eines Arbeitshubes der Verschiebeplatten 55, 56 zueinander bzw. gegen die Stirnflächen der Packungen im Bereich des Doppelvorsprungs 58 und des Doppelrücksprungs 54 die beiden übereinanderliegenden Packungen sowohl gegeneinander als auch relativ zu den benachbarten Packungen verschoben werden (Position gemäß Fig. 8). Gleichzeitig werden die vorher in diese Relativstellung gebrachten Packungen im Bereich von Rücksprung 59 und Vorsprung 66 gegeneinander derart verschoben, daß sie wieder ausgerichtet sind. Gleichzeitig werden die beiden Packungen auf die Packungsbahn 33 und damit auf die weitergeförderten Packungen ausgerichtet.

Zur Erlangung besonders präziser Faltungen und Siegelungen ist die Vorrichtung mit Einrichtungen zum Vorsiegeln der Faltlappen im Bereich der Stirnflächen 12, 13 versehen, so daß vor der Fertigstellung der Faltung die zuerst gefalteten Lappen in ihrer Position fixiert sind. Im vorliegenden Falle geht es um die Festlegung des zuerst gefalteten, inneren Längslappens 16. Dieser wird durch zwei Siegelpunkte 67, 68 an die bereits vorher gefalteten Seitenlappen 14, 15 angesiegelt.

Die rechteckigen Siegelpunkte 67, 68 werden bei dem vorliegenden Beispiel durch Siegelorgane hergestellt, die im Bereich der Förderbahn 18 zu beiden Seiten derselben angeordnet sind. Die Faltweichen 21 als seitliche Begrenzung der Förderbahn 18 sind mit Durchtritten 69 versehen in Gestalt einer langgestreckten Öffnung. Durch diese gelangen Siegelorgane, nämlich zwei Siegelstifte 70, 71 hindurch an die Stirnflächen 12, 13 der Packungen 10 und damit an den (dreieckigen) Bereich der Längslappen 16.

Die beheizten Siegelstifte 70, 71 sind an einem gemeinsamen Halter 72 in Gestalt eines zweiarmigen, schwenkbaren Hebels angeordnet. Dieser wird durch eine umlaufende Kurvenscheibe 73 (Topfkurve) über eine Tastrolle 74 betätigt. Auch die Siegelstifte 70, 71 führen einen verhältnismäßig kurzen Arbeitshub aus. Bei zeitweiligem Stillstand der Vorrichtung werden die Siegelstifte 70, 71 in eine deutlich zurückgezogene Stellung bewegt (strichpunktiert in Fig. 5), und zwar durch einen pneumatischen Zylinder 75, dessen Kolbenstange über eine Übertragungsrolle 76 auf den Halter 72 im abhebenden Sinne wirkt.

## Patentansprüche

1. Verfahren zum Siegeln von Faltlappen jeweils in einen siegelbaren Zuschnitt eingehüllter Packungen (10) mit Hilfe von beheizten Siegelorganen (14; 45, 46), die während einer den Siegeltakt bestimmenden Stillstandphase der taktweise längs einer Packungsbahn (33) in Dichtfolge geförderten Packungen im Bereich der Faltlappen an diese andrückbar sind, wobei während des Transports der Packungen (10) die Wärme in den Siegelorganen aufrechterhalten wird, **dadurch gekennzeichnet,** daß die Siegelorgane (41; 45, 46) zwischen den Siegeltakten in einer Glättstellung mit vermindertem Druck an den Packungen (10) im Bereich der Faltlappen anliegen, derart, daß die Faltlappen ohne Veränderung der Relativstellung während des Transports an den Siegelorganen (41; 45, 46) entlanggleiten.

2. Verfahren nach Anspruch 1 dadurch gekennzeichnet, daß die Siegelorgane (41; 45, 46) zwischen der Siegelstellung und der Glättstellung einen Hub von etwa 1 mm ausführen.

3. Verfahren nach Anspruch 1 oder 2, dadurch gekennzeichnet, daß Faltlappen, insbesondere zuerst gefaltete, innenliegende Längslappen (16), vor dem Eintritt in den Bereich der Siegelorgane vorgesiegelt werden, insbesondere durch punktförmiges Anheften an andere Bereiche des Zuschnitts.

4. Verfahren nach Anspruch 1 sowie einem oder mehreren der weiteren Ansprüche, dadurch gekennzeichnet, daß die streckenweise aufwärts geförderten Packungen (10) durch ein an einer Seite angeordnetes, aufrechtes Siegelorgan (41) im Bereich von Schlauchlappen des Zuschnitt gesiegelt werden.

5. Verfahren nach Anspruch 1 sowie einem oder mehreren der weiteren Ansprüche, dadurch gekennzeichnet, daß die in Dichtfolge geförderten Packungen (10) im Bereich einer Packungsbahn (33) kurzzeitig relativ zueinander verschoben werden, um die Packungen (10) voneinander zu lösen, insbesondere durch kurzzeitige Relativverschiebung quer zur Förderrichtung.

6. Vorrichtung zum Siegeln von Faltlappen einer in einen siegelbaren Zuschnitt eingehüllten Packung (10) mit Hilfe von beheizten Siegelorganen (41; 45, 46), die während einer Stillstandsphase - Siegeltakt - der taktweise geförderten Packungen (10) im Bereich der Faltlappen (14..17) an diese andrückbar sind, dadurch gekennzeichnet, daß die Siegelorgane, insbesondere Siegelbacken (41; 45, 46), in eine Glättstellung zurückbewegbar sind, in der die beheizten Siegelorgane mit vermindertem Druck an die Packungen (10) im Bereich der Faltlappen (14..17) des Zuschnitts anlegbar sind, derart, daß die Faltlappen ohne Veränderung der Relativstellung während des Transports an den Siegelorganen entlanggleiten.

7. Vorrichtung nach Anspruch 6, dadurch gekennzeichnet, daß die als Siegelbacken (41; 45, 46) ausgebildeten Siegelorgane quer zur Transportrichtung der Pakkungen (10) einen Hub von ca. 1 mm ausführen.

8. Vorrichtung nach Anspruch 6 oder 7, dadurch gekennzeichnet, daß eine Siegelbacke (41) zur Siegelung von Schlauchlappen des Zuschnitts im Bereich einer aufrechten Förderstrecke der Packungen (10) angeordnet ist, insbesondere als seitliche Begrenzung eines Förderturms (24), wobei die Siegelbacke (41) eine Höhe von mehreren übereinander angeordneten Packungen (10) aufweist.

9. Vorrichtung nach Anspruch 8 sowie einem oder mehreren der weiteren Ansprüche, dadurch gekennzeichnet, daß seitlich gerichtete Faltlappen, insbesondere Seitenlappen (14, 15) und Längslappen (16, 17) der Packungen (10) im Bereich einer horizontalen Packungsbahn (33) durch zu beiden Seiten derselben angeordnete Siegelbacken (45, 46) siegelbar sind.

10. Vorrichtung nach Anspruch 9 sowie einem oder mehreren der weiteren Ansprüche, dadurch gekennzeichnet, daß sich die Siegelbacken (45, 46) in den Bereich des Förderturms (24) bzw. oberhalb desselben und in Förderrichtung der Packungen (10) über eine Länge von mehreren, insbesondere drei nebeneinanderliegenden Packungen (10) erstrecken, wobei die Packungen (10) von unten her aus dem Förderturm (24) heraus zwischen die Siegelbacken (45, 46) förderbar sind.

11. Vorrichtung nach Anspruch 9 sowie einem oder mehreren der weiteren Ansprüche, dadurch gekennzeichnet, daß die Siegelbacken (45, 46) auf der den Packungen (10) zugekehrten Seite wenigstens in den Bereichen neben dem Förderturm (24) mit Erhöhungen (48, 49) versehen sind, die vorstehende Siegelflächen (50) zur Anlage an die Stirnflächen (12, 13) der Packungen (10) aufweisen, wobei die jeder Packung (10) bzw. Stirnfläche (12, 13) zugeordneten Siegelflächen (50) kleiner sind als die Stirnflächen (12, 13).

12. Vorrichtung nach Anspruch 11, dadurch gekennzeichnet, daß die Erhöhungen (48, 49) der Siegelbacken (45, 46) mit die Siegelflächen (50) umgebenden Fasen (51, 52) versehen sind.

13. Vorrichtung nach Anspruch 9 sowie einem oder mehreren der weiteren Ansprüche, dadurch gekennzeichnet, daß Faltlappen, insbesondere die inneren Längslappen (16) im Bereich der Stirnflächen (12, 13) der Packungen (10) vor dem Eintritt in den Förderturm (24), insbesondere im Bereich einer (horizontalen) Förderbahn (18) durch Siegelorgane (70, 71) vorsiegelbar sind, insbesondere durch Anbringen von Siegelpunkten (67, 68) im Bereich der Überdeckung der inneren Längslappen (16) mit den Seitenlappen (14, 15).

14. Vorrichtung nach Anspruch 13, dadurch gekennzeichnet, daß im Bereich der Förderbahn (18) quer zur Förderrichtung taktweise bewegbare Siegelorgane mit jeweils zwei im Abstand voneinander angeordneten, beheizten Siegelstiften (70, 71) angeordnet sind, die während einer Stillstandsphase der Packungen (10) gegen die Stirnflächen (12, 13) im Bereich des (gefalteten) inneren Längslappens (16) bewegbar sind.

15. Vorrichtung nach Anspruch 14, dadurch gekennzeichnet, daß die Siegelorgane für die Vorsiegelung, insbesondere die Siegelstifte (70, 71) im Bereich von seitlichen Faltorganen, insbesondere Faltweichen 21, durch eine Öffnung bzw. einen Durchtritt 69 derselben hindurch gegen die Stirnflächen (12, 13) bewegbar sind.

16. Vorrichtung nach Anspruch 6 sowie einem oder mehreren der weiteren Ansprüche, dadurch gekennzeichne, daß die Packungen (10) im Anschluß an die Siegelung, insbesondere im Bereich der horizontalen Packungsbahn (33) durch quer zur Förderrichtung bewegbare Druckorgane verschiebbar sind.

17. Vorrichtung nach Anspruch 16, gekennzeichnet durch wenigstens je eine Verschiebeplatte (55, 56) zu beiden Seiten der paarweise übereinander angeordneten Packungen (10), wobei die Verschiebeplatten (55, 56) versetzte Druckflächen (61, 62; 63, 64), je für eine Packung (10), aufweisen, die derart miteinander korrespondieren, daß bei einer Beaufschlagung der Stirnflächen (12, 13) die übereinanderliegenden Packungen (10) gegeneinander sowie gegenüber benachbarten Packungen (10) verschiebbar sind.

18. Vorrichtung nach Anspruch 16 und 17, dadurch gekennzeichnet, daß in Förderrichtung auf die paarweise übereinander angeordneten Druckflächen (61..64) die Verschiebeplatten (55, 56) mit zueinander korrespondierendem Rücksprung (59) - in der Verschiebeplatte 55 - und Vorsprung (66) - in der Verschiebeplatte 56 - ausgebildet sind, wobei Rücksprung (59) und Vorsprung (66) derart angeordnet sind, daß die Packungen (10) im Bereich derselben gegeneinander sowie in bezug auf die weitergeförderten Packungen (10) ausgerichtet werden.

## Claims

1. Process for sealing folding tabs of packs in each case wrapped in a sealable blank, by means of heated sealing members (41; 45, 46) which, during a standstill phase (which determines the sealing cycle) of the packs conveyed intermittently along a pack conveyor (33) close together, can be pressed against these in the region of the folding tabs the heat being maintained in the sealing members during the transport of the packs (10) characterised in that, between the sealing cycles, the sealing members (41; 45, 46) rest in a smoothing position with reduced pressure against the packs (10) in the region of the folding tabs, in such a way that the folding tabs, without changing their relative position, slide along on the sealing members (41; 45, 46) during transport.

2. Process according to Claim 1, characterised in that the sealing members (41; 45, 46) execute a stroke of approximately 1 mm between the sealing position and the smoothing position.

3. Process according to Claim 1 or 2, characterised in that folding tabs, especially inner longitudinal tabs (16) folded first, are presealed before entering the region of the sealing members, especially by being attached at certain points to other regions of the blank.

4. Process according to Claim 1 and one or more of the further claims, characterised in that the packs (10) conveyed upwards in stages are sealed in the region of tubular tabs of the blank by means of a vertical sealing member (41) arranged on one side.

5. Process according to Claim 1 and one or more of the further claims, characterised in that the packs (10) conveyed in close succession are briefly shifted relative to one another in the region of a pack track (33), in order to separate the packs (10) from one another, especially as a result of a brief relative shift transverse to the conveying direction.

6. Apparatus for sealing folding tabs of a pack (10) wrapped in a sealable blank, by means of heated sealing members (41; 45, 46) which, during a standstill phase - sealing cycle - of the packs (10) conveyed intermittently, can be pressed against these in the region of the folding tabs (14 to 17), characterised in that the sealing members, especially sealing jaws (41; 45, 46), can be moved back into a smoothing position, in which the heated sealing members can be rested with reduced pressure against the packs (10) in the region of the folding tabs (14 to 17) of the blank in such a way that the folding tabs, without changing their relative position, slide along on the sealing members during transport.

7. Apparatus according to Claim 6, characterised in that the sealing members designed as sealing jaws (41; 45, 46) execute a stroke of approximately 1 mm transversely relative to the direction of transport of the packs (10).

8. Apparatus according to Claim 6 or 7, characterised in that a sealing jaw (41) for sealing tubular tabs of the blank is arranged in the region of a vertical conveying stage of the packs (10), especially as a lateral limitation of a conveying tower (24), the sealing jaw (41) having the height of several packs (10) arranged on top of one another.

9. Apparatus according to Claim 8 and one or more of the further claims, characterised in that laterally directed folding tabs, especially side tabs (14, 15) and longitudinal tabs (16, 17), of the packs (10) can be sealed in the region of a horizontal pack track (33) by means of sealing jaws (45, 46) arranged on both sides of the latter.

10. Apparatus according to Claim 9 and one or more of the further claims, characterised in that the sealing jaws (45, 46) extend into the region of the conveying tower (24) or above this, in the conveying direction of the packs (10), over a length of several, in particular, three packs (10) located next to one another, and the packs (10) can be conveyed out of the conveying tower (24) from below, between the sealing jaws (45, 46).

11. Apparatus according to Claim 9 and one or more of the further claims, characterised in that the sealing jaws (45, 46), on the side facing the packs (10), are equipped, at least in the regions next to the conveying tower (24), with elevations (48, 49) which have projecting sealing faces (50) for resting against the end faces (12, 13) of the packs (10), the sealing faces (50) assigned to each pack (10) or end face (12, 13) being smaller than the end faces (12, 13).

12. Apparatus according to Claim 11, characterised in that the elevations (48, 49) of the sealing jaws (45, 46) are provided with chamfers (51, 52) surrounding the sealing faces (50).

13. Apparatus according to Claim 9 and one or more of the further claims, characterised in that folding tabs, especially the inner longitudinal tabs (16), can be presealed in the region of the end faces (12, 13) of the packs (10) before entering the conveying tower (24), especially in the region of a (horizontal) conveyor track (18), by means of sealing members (70, 71), especially by the provision of sealing spots (67, 68) in the region of the overlap of the inner longitudinal tabs (16) with the side tabs (14, 15).

14. Apparatus according to Claim 13, characterised in that arranged in the region of the conveyor track (18) are sealing members movable intermittently transversely relative to the conveying direction, each with two heated sealing pins (70, 71) which are arranged at a distance from one another and which can be moved up against the end faces (12, 13) in the region of the (folded) inner longitudinal tab (16) during a standstill phase of the packs (10).

15. Apparatus according to Claim 14, characterised in that the sealing members for presealing, especially the sealing pins (70, 71), can be moved in the region of lateral folding members, especially folding switches (21), through an orifice or a passage (69) in these and up against the end faces (12, 13).

16. Apparatus according to Claim 6 and one or more of the further claims, characterised in that, after sealing, the packs (10) can be shifted, especially in the region of the horizontal pack track (33), by means of pressure members movable transversely relative to the conveying direction.

17. Apparatus according to Claim 16, characterised by at least one shifting plate (55, 56) on each of the two sides of the packs (10) arranged in pairs on top of one another, the shifting plates (55, 56) having offset pressure faces (61, 62; 63, 64), two for each pack (10), which match one another in such a way that, when the end faces (12, 13) are subjected to pressure, the packs (10) resting on top of one another can be shifted relative to one another and relative to adjacent packs (10).

18. Apparatus according to Claims 16 and 17, characterised in that, following the pressure faces (61 to 64), arranged above one another in pairs, in the conveying direction, the shifting plates (55, 56) are designed with a mutually matching set-back portion (59) - in the shifting plate 55 - and projecting portion (66) - in the shifting plate 56 -, the set-back portion (59) and projecting portion (66) being arranged in such a way that, in the region of these, the packs (10) are aligned relative to one another and relative to the packs (10) conveyed further.

## Revendications

1. Procédé de soudage de pattes de paquets (10) enveloppés chacun dans un flan ou découpe soudable, au moyen d'organes de soudage chauffés (41 ; 45, 46) qui, pendant une phase d'arrêt, déterminant l'opération de soudage, des paquets transportés par intermittence en suite serrée le long d'une voie à paquets (33), sont, dans la zone des pattes, serrés contre celles-ci, la chaleur étant maintenue dans les organes de soudage pendant le transport des paquets (10), caractérisé par le fait que les organes de soudage (41 ; 45, 46), entre les opérations de soudage, sont appuyés contre les paquets (10) dans la zone des pattes dans une position de lissage avec pression réduite de façon telle que les pattes, pendant le transport, glissent le long des organes de soudage (41 ; 45, 46) sans changement de position relative.

2. Procédé selon la revendication 1, caractérisé par le fait que les organes de soudage (41 ; 45, 46) exécutent, entre la position de soudage et la position de lissage, une course d'environ 1 mm.

3. Procédé selon l'une des revendications 1 et 2, caractérisé par le fait que des pattes, en particulier des pattes longitudinales intérieures repliées en premier (16), sont présoudées avant l'entrée dans la zone des organes de soudage, en particulier par attache par points à d'autres parties du flan ou découpe.

4. Procédé selon la revendication 1 et une ou plusieurs des autres revendications, caractérisé par le fait que les paquets (10) transportés vers le haut sur un tronçon sont soudés, dans la zone des pattes de gaine de la découpe, par un organe vertical de soudage (41) placé sur un côté.

5. Procédé selon la revendication 1 et une ou plusieurs des autres revendications, caractérisé par le fait que les paquets (10), transportés en suite serrée, sont, dans la zone d'une voie à paquets (33), déplacés les uns par rapport aux autres pendant une courte durée pour être détachés les uns des autres, en particulier par déplacement relatif de courte durée perpendiculairement à la direction de transport.

6. Dispositif de soudage de pattes d'un paquet (10) enveloppé dans une découpe soudable, au moyen d'organes de soudage chauffés (41 ; 45, 46) qui, pendant une phase d'arrêt (opération de soudage) des paquets (10), transportés par intermittence, peuvent être, dans la zone des pattes (14 à 17), serrés contre celles-ci, caractérisé par le fait que les organes de soudage, en particulier des mâchoires de soudage (41 ; 45, 46), peuvent être reculés dans une position de lissage dans laquelle les organes de soudage chauffés peuvent être appuyés avec une pression réduite contre les paquets (10) dans la zone des pattes (14 à 17) de la découpe de façon telle que celles-ci, pendant le transport, glissent le long des organes de soudage sans changement de position relative.

7. Dispositif selon la revendication 6, caractérisé par le fait que les organes de soudage, constitués de mâchoires de soudage (41; 45, 46), exécutent, perpendiculairement à la direction de transport des paquets (10), une course d'environ 1 mm.

8. Dispositif selon l'une des revendications 6 et 7, caractérisé par le fait qu'une mâchoire de soudage (41) pour le soudage de pattes de gaine de la découpe est placée dans la zone d'un tronçon vertical de transport des paquets (10), en particulier comme limitation latérale d'une tour de transport (24), cette mâchoire de soudage (41) ayant la hauteur de plusieurs paquets (10) placés les uns sur les autres.

9. Dispositif selon la revendication 8 et une ou plusieurs des autres revendications, caractérisé par le fait que des pattes dirigées latéralement, en particulier des pattes latérales (14, 15) et des pattes longitudinales (16, 17) des paquets (10), sont soudables dans la zone d'une voie à paquets horizontale (33) par des mâchoires de soudage (45, 46) placées des deux côtés de celle-ci.

10. Dispositif selon la revendication 9 et une ou plusieurs des autres revendications, caractérisé par le fait que les mâchoires de soudage (45, 46) s'étendent dans la zone de la tour de transport (24), au-dessus de celle-ci, et dans la direction de transport des paquets (10) sur une longueur de plusieurs, en particulier trois, paquets (10) placés les uns à côté des autres, les paquets (10) pouvant sortir d'en bas de la tour de tranport (24) entre les mâchoires de soudage (45, 46).

11. Dispositif selon la revendication 9 et une ou plusieurs des autres revendications, caractérisé par le fait que les mâchoires de soudage (45, 46) sont pourvues sur le côté dirigé vers les paquets (10), au moins dans les zones voisines de la tour de transport (24), d'élévations (48, 49) qui présentent des surfaces de soudage saillantes (50) destinées à s'appliquer contre les faces frontales (12, 13) des paquets (10), les surfaces de soudage (50) affectées à chaque paquet (10), ou face frontale (12, 13), étant plus petites que les faces frontales (12, 13).

12. Dispositif selon la revendication 11, caractérisé par le fait que les élévations (48, 49) des mâchoires de soudage (45, 46) sont pourvues de chanfreins (51, 52) entourant les surfaces de soudage (50).

13. Dispositif selon la revendication 9 et une ou plusieurs des autres revendications, caractérisé par le fait que des pattes, en particulier les pattes longitudinales intérieures (16), sont présoudables dans la zone des faces frontales (12, 13) des paquets (10) avant l'entrée dans la tour de transport (24), en particulier dans la zone d'une voie de transport (horizontale) (18), par des organes de soudage (70, 71), en particulier par réalisation de points de soudure (67, 68) dans la zone où les pattes longitudinales intérieures (16) recouvrent les pattes latérales (14, 15).

14. Dispositif selon la revendication 13, caractérisé par le fait que, dans la zone de la voie de transport (18), sont placés des organes de soudage mobiles par intermittence perpendiculairement à la direction de transport, qui comportent chacun deux doigts de soudage espacés chauffés (70, 71) qui, pendant une phase d'arrêt des paquets (10), sont amenables contre les faces frontales (12, 13) dans la zone de la patte longitudinale intérieure (16) (repliée).

15. Dispositif selon la revendication 14, caractérisé par le fait que les organes de présoudage, en particulier les doigts de soudage (70, 71), peuvent être amenés contre les faces frontales (12, 13) dans la zone d'organes plieurs latéraux, en particulier d'aiguilles plieuses (21), par une ouverture ou un passage (69) de ceux-ci.

16. Dispositif selon la revendication 6 et une ou plusieurs des autres revendications, caractérisé par le fait que les paquets (10), après le soudage, sont déplaçables en particulier dans la zone de la voie à paquets horizontale (33) par des organes presseurs mobiles perpendiculairement à la direction de transport.

17. Dispositif selon la revendication 16, caractérisé par au moins une plaque de déplacement (55, 56) de chaque côté des paquets (10) placés les uns sur les autres deux par deux, les plaques de déplacement (55, 56) présentant des surfaces de pression décalées (61, 62 ; 63, 64), chacune pour un paquet (10), qui se correspondent de façon telle que, lors d'une action sur les faces frontales (12, 13), les paquets (10) superposés soient déplaçables l'un par rapport à l'autre ainsi que par rapport aux paquets (10) voisins.

18. Dispositif selon les revendications 16 et 17, caractérisé par le fait que, dans la direction de transport, après les surfaces de pression placées deux par deux l'une au-dessus de l'autre (61 à 64), les plaques de déplacement (55, 56) sont pourvues respectivement d'un retrait (59) et d'une saillie (66) qui se correspondent et sont placés de façon que dans leur zone, les paquets (10) soient alignés l'un par rapport à l'autre et par rapport aux paquets (10) transportés devant.
